# FASCICULE DE BREVET EUROPEEN

(11) **EP 0 277 590 B1**
(45) Date de publication et mention de la délivrance du brevet: **10.01.1990**
(21) Numéro de dépôt: 88101207.4
(22) Date de dépôt: 28.01.1988
(51) Int. Cl.: A44C 5/10

(54) **Bracelet articulé**
Gliederarmband
Articulated bracelet

(30) Priorité: 05.02.1987 FR 8701512
(43) Date de publication de la demande: 10.08.1988
(73) Titulaire: Montres Rado S.A., 2543 Lengnau b. Biel (CH)
(72) Inventeur: Scholpp, Werner, D-7141 Oberriexingen (DE)
(74) Mandataire: de Raemy, Jacques

(56) Documents cités:
- EP-A- 0 030 705
- CH-A- 604 594
- FR-A- 2 567 728
- FR-E- 91 828
- GB-A- 262 375
- GB-A- 983 420

## Description

L'invention est relative à un bracelet articulé comportant une pluralité d'éléments décoratifs disposés côte à côte selon un axe longitudinal, une âme intérieure pliable, des moyens d'assemblage associant chaque élément décoratif à l'âme intérieure et comportant un ensemble du type glissière n'autorisant un déplacement de l'élément décoratif par rapport à ladite âme intérieure que selon une direction longitudinale, ledit ensemble du type glissière comportant l'engagement de coulisseaux portés par ladite âme intérieure pliable dans des coulisses portées par lesdits éléments décoratifs.

Un bracelet répondant à la définition générique donnée ci-dessus est décrit dans le brevet CH-A 604 594. Chacun des maillons ou éléments décoratifs apparents de ce bracelet comporte des moyens de verrouillage consistant en deux surfaces semi- cylindriques de même rayon et dont l'une est concave et l'autre convexe. Ce bracelet comporte aussi une âme intérieure pliable et un ensemble du type glissière permettant d'associer chaque élément décoratif à l'âme intérieure. L'âme intérieure comprend une série d'éléments de liaison comportant des parties pliées en forme de crochets et des ouvertures correspondantes pour verrouiller deux éléments décoratifs de façon que la partie concave de l'un s'appuie, tout en pouvant pivoter, sur la partie convexe de l'autre.

Comme le bracelet de la présente invention qui va être décrit ci-après, le bracelet du brevet cité ci-dessus comporte une âme intérieure qui supporte à elle seule l'effort mécanique de traction qui est exercé sur ledit bracelet. L'âme est habillée en quelque sorte d'éléments décoratifs sur lesquels n'agit aucune contrainte mécanique. Si le bracelet décrit dans la citation est d'un montage simple où les maillons décoratifs ne sont pas liés par des vis ou des goupilles et n'implique donc pas l'utilisation d'outils spéciaux, se pose alors la question de la mise en longueur du bracelet ou de la modification de son aspect esthétique puisque, dans la construction prévue, il n'existe pas de position angulaire où un élément décoratif puisse être libéré de l'âme intérieure pliable. Cela devra se faire à partir d'un élément spécial d'accrochage qui n'est pas décrit et qui comportera nécessairement l'emploi d'outils.

Pour pallier les inconvénients cités et proposer un bracelet dont au moins un maillon peut être changé ou encore ajouté ou enlevé sans l'aide d'outils quelle que soit sa place dans la chaîne le composant, le bracelet selon la présente invention est remarquable, outre les caractéristiques énumérées au premier paragraphe ci-dessus, par le fait que chaque élément décoratif présente une face latérale couvrant au moins partiellement la face latérale d'un élément décoratif voisin pour verrouiller entre eux lesdites éléments quand le bracelet est porté normalement, lesdites faces latérales étant conformées de telle manière qu'elles se découvrent l'une par rapport à l'autre quand le bracelet est plié au-delà d'un angle prédéterminé permettant ainsi le déverrouillage, puis l'extraction de n'importe quel élément décoratif situé à un endroit quelconque le long du bracelet par glissement dudit élément décoratif le long des coulisseaux sur lesquels il est monté.

L'invention sera comprise maintenant à la lecture de la description suivante, description illustrée à titre d'exemple par le dessin dans lequel:
- la figure 1 a est une vue partielle de dessous du bracelet selon une forme d'exécution préférée de l'invention, vue limitée à deux maillons dudit bracelet,
- la figure 1 b est une coupe selon la ligne Ib-Ib de la figure 1 a,
- la figure 1c est une vue selon la flèche C de la figure 1 b,
- la figure 2 est une vue en coupe d'une partie du bracelet quand celui-ci est porté normalement sur le poignet,
- les figures 3a et 3b sont des dessins géométriques illustrant la rotation d'un élément du bracelet par rapport à un élément voisin dans deux conditions de dimensions différentes,
- la figure 4 est une vue en perspective du bracelet des figures 1 a et 1 montrant comment on s'y prend pour enlever un maillon du bracelet, et
- les figures 5a à 5m montrent schématiquement les opérations à effectuer quand on désire supprimer un maillon du bracelet selon l'invention.

Les figures 1a et 1b sont des dessins montrant une vue de dessous et respectivement en coupe du bracelet selon une forme d'exécution préférée de l'invention, bracelet dont seuls deux maillons ont été représentés. La figure 1c est une vue en bout du bracelet selon la flèche C montrée en figure 1b. Le bracelet comporte une pluralité d'éléments décoratifs 1 qui sont disposés côte à côte. Les éléments décoratifs 1 sont disposés transversalement par ra- port à l'axe longitudinal du bracelet. Le bracelet comporte aussi une âme intérieure pliable 15 composée d'éléments de liaison 7 articulés les uns à la suite des autres au moyen de charnières 8 selon un axe d'articulation x. A chaque élément décoratif 1 est associé un élément de liaison 7 grâce à des moyens d'assemblage du type glissière 9 et qui n'autorise, comme cela est bien visible en figure 1a, un déplacement de l'élément décoratif 1 par rapport à l'élément de liaison correspondant 7 que selon une direction longitudinale symbolisée par la flèche 10. Quand le bracelet est porté normalement les faces latérales voisines 5 et 6 des deux éléments décoratifs 1 se trouvent, au moins partiellement, en regard l'une de l'autre et empêchent ainsi ces éléments de s'échapper des éléments de liaison correspondants 7. Ces faces latérales constituent donc des moyens de verrouillage d'un élément décoratif sur l'autre.

Plus particulièrement, dans la forme d'exécution présentée au dessin, les éléments décoratifs 1 ont l'allure d'étriers pourvus chacun de deux branches 2 et 3 reliées par une partie pleine 4 qui forme la partie supérieure visible du bracelet. De même, les faces latérales 5 et 6 de chaque élément décoratif comportent une portion cylindrique convexe 5 et une portion cylindrique concave 6 de rayons de courbure r sensiblement identiques. Ainsi quand les éléments décoratifs 1 sont montés sur les éléments de liaison 7, ils peuvent se mouvoir angulairement l'un par rapport à l'autre par glissement réciproque desdites portions cylindriques.

Quand le bracelet est porté normalement, c'est-à-dire lorsque son arrondi épouse la courbure du poignet, les portions cylindriques 5 et 6 sont au moins partiellement en regard l'une de l'autre comme le montre la figure 2. Puisque les éléments décoratifs 1 sont associés aux éléments de liaison 7 par les moyens d'assemblage 9, ces éléments décoratifs sont empêchés de se dégager de la chaîne.

Toujours selon la forme particulière d'exécution montrée au dessin et comme le mettent en évidence les figures 1 a et 1 b, l'axe d'articulation x d'un élément de liaison 7 sur l'élément voisin coïncide avec l'axe de la portion cylindrique concave 6 d'un élément décoratif.

L'élément de liaison 7 se présente sous la forme d'une plaque sensiblement rectangulaire teminée par un crochet 11 disposé sur l'un de ses grands côtés et par une ouverture 12 disposée sur le grand côté opposé. Crochet 11 et ouverture 12 composent la charnière 8. Les petits côtés de la plaque présentent chacun un coulisseau 13 adapté pour être engagé dans une coulisse borgne 14 pratiquée dans chacune des branches 2 et 3 de l'étrier. Ainsi, comme le montre la figure 1a, l'élément décoratif de droite 1 peut être dégagé de l'élément de liaison 7 seulement dans la direction de la flèche 10. De même la limita- fion de la longueur de la coulisse 14 positionne avec exactitude l'élément 7 par rapport à l'élément 1.

Très généralement, le bracelet selon l'invention comporte des éléments décoratifs 1 dont les faces latérales 5 et 6 sont conformées pour permettre le déverrouillage de deux éléments décoratifs quand le bracelet est plié au-delà d'un angle prédéterminé a, ce qui autorise au moins l'extraction d'un élément décoratif du bracelet et la mise en place d'un autre élément décoratif présentant par exemple un aspect esthétique différent. Ainsi, sans avoir recours à un outil quelconque, il va être possible au vendeur ou même à l'acheteur du bracelet de modifier à sa guise la composition de l'objet s'il dispose de deux ou d'une pluralité d'éléments décoratifs différents. On peut ainsi imaginer un bracelet tout or ou tout acier ou encore présentant une alterance régulière d'éléments en or et en acier. On peut encore imaginer des éléments sur lesquels seraient rapportées, par sertissage par exemple, une ou plusieurs pierres précieuses.

Comme on l'a déjà dit plus haut, l'âme intérieure supporte à elle seule l'effort mécanique de traction s'exerçant sur le bracelet. Il est donc possible d'utiliser des éléments décoratifs faits en matériaux durs et fragiles et qui ne supporteraient pas une telle contrainte s'ils étaient directement attachés l'un à l'autre. Il pourrait s'agir de saphir synthétique ou naturel, de matériaux céramiques polycristallins ou encore de métaux durs frittés à plus de 1000_{°}C. Là également, le bracelet selon l'invention pourrait porter une grande variété d'élément décoratifs réalisés avec ces matériaux particuliers pris seuls ou en combinaison.

Dans le particulier de faces latérals cylindriques comme illustrées aux dessins, du rayon de courbure r et de l'épaisseur totale h de l'élément décoratif 1 pris en combinaison, va dépendre l'angle a à partir duquel un élément 1 peut être extrait de la chaîne. Cela est illustré aux figures 3a et 3b qui sont des dessins géométriques de deux situations de choix différents des paramètres r et h donnés ci-dessus.

La figure 3a montre deux éléments décoratifs l' et 1" juxtaposés. Pour rendre possible le dégagement de l'élément 1', il sera nécessaire de plier l'élément 1 " par rapport à l'élément 1' d'un angle a = 85_{°}. Si l'on désigne par r le rayon de courbure des éléments l' et 1 " et par h l'épaisseur totale des mêmes éléments, si l'on admet que l'axe d'articulation x d'un élément sur l'autre est confondu avec l'axe de la portion cylindrique 5 de rayon r, et si l'axe x est placé au milieu de l'épaisseur h, on peut calculer que r doit être égal ou plus grand que h "2 /2 si l'on veut pouvoir dégager entièrement l'élément 1'. Ainsi pour un élément décoratif présentant une épaisseur h de 3,2 mm, le rayon de courbure r devra être égal ou supérieur à 2,25 mm.

La figure 3b montre des éléments décoratifs l' et 1 " de même épaisseur que celle choisie pour la figure 3a. Ici on a agrandi le rayon de courbure r. On voit que le dégagement de l'élément l' est déjà possible pour un angle a de 40_{°}.

Si l'on revient maintenant aux figures 1 a à 1c, on voit que la plaque formant l'élément de liaison 7 comporte un seul crochet 11 qui est plié et est fait d'une pièce avec la plaque. Ce crochet s'étend sur plus de la moitié de la longueur du grand côté de ladite plaque. De même l'ouverture 12, adaptée en longueur au crochet 11, est étampée directement dans la plaque 7. Les coulisseaux 13 sont également découpés dans le prolongement du plan de la plaque. Leurs largeurs 1 sont choisies assez grandes pour éviter toute rotation de la plaque par rapport à l'élément décoratif et aux coulisses 14 dans lesquelles elles glissent. De cette façon, n'est autorisé un déplacement de l'élément décoratif 1 par rapport à la plaque 7 correspondante que selon une direction longitudinale 10, comme on l'a déjà mentionné plus haut.

La figure 1b montre encore que l'axe l'articulation x d'une plaque sur l'autre est situé dans un plan différent que le plan de la plaque proprement dite, cette dernière étant située dans le même plan que les coulisseaux 13. Il est clair qu'on pourrait avoir une situation où l'axe x serait situé dans le même plan que le plan de la plaque proprement dite sans s'écarter de l'objet de la présente invention.

La figure 4 est une vue en perspective qui montre comment on s'y prend pour enlever un maillon du bracelet. Le bracelet est ici limité à trois éléments décoratifs 1', 1" et 1 "'. Pour dégager l'élément 1" on plie d'un angle a l'élément 1 vers l'arrière de la figure. A ce moment, la face concave 6 de l'élément 1" ne se trouve plus engagée en regard de la face convexe 5 de l'élément 1 " et l'élément 1" peut être glissé hors de l'élément de liaison 7' dans le sens de la flèche 10 par glissement des coulisses 14 hors des coulisseaux 13. Il est alors possible de remplacer l'élément 1 par un autre élément, de couleur différente par exemple. La figure 4 montre encore qu'on peut décrocher la charnière 8 en alignant l'élément 1' sur l'élément 1 " ce qui permettra de séparer les éléments de liaison 7' et 7" l'un de l'autre puis de rallonger ou de raccourcir le bracelet à volonté sand l'aide d'outils. Cette opération, dite de mise de longueur, va être expliquée maintenant à l'aide des figures 5a à 5m.

Les figures 5a à 5m montrent schématiquement les opérations a effectuer quand on désire raccou- rir le bracelet d'un maillon. La figure 5a présente une suite de cinq éléments décoratifs 21 à 25 attachés ensemble par cinq éléments de liaison correspondants 71 à 75. On se donne pour objectif de raccourcir le bracelet par enlèvement des éléments 23 et 73. Pour cela, on plie le bracelet au-delà de l'angle prédéterminé a en faisant pivoter l'élément 73 sur l'élément 74 (figure 5b). Les faces latérales 5 et 6 des éléments 24 et 23 sont alors dégagés l'une de l'autre ce qui permet l'extraction de l'élément décoratif 23 dans le sens de la flèche p et conduit à ce qui est montré en figure 5c. On aligne ensuite les maillons restants comme cela est présenté en figure 5d ce qui permet de décrocher les éléments de liaison 73 et 74 l'un de l'autre (figure 5e). On place les éléments 24, 74 et 25, 75 en attente. On fait tourner l'élément de liaison 73 vers le bas de la figure ce qui permet d'enlever l'élément décoratif 22 selon le sens de la flèche q (figure 5f). On place l'élément 22 en attente (figure 5g). On redresse l'élément 73 à l'horizontale (figure 5h) ce qui permet de le décrocher de l'élément 72 (figure 5i). On relie l'élément 72 au groupe 74, 24, 75, 25 qui avait été mis en attente (figure 5j). On plie les éléments de liaison 72 et 74 selon l'angle a (figure 5k) ce qui permet de glisser selon le sens de la flèche f l'élément décoratif 72 (figure 51). Enfin on redresse le brace- . let (figure 5m) qui a été débarrassé de l'élément décoratif 23 et de son élément de liaison correspondant 73. L'exemple de raccourcissement qui vient d'être décrit fait comprendre qu'on peut enlever n'importe quel maillon de la chaîne. Cependant si le bracelet est destiné à porter une montre, on pourrait limiter l'arrangement selon l'invention à quelques maillons se trouvant du côté de la boîte de montre ou du côté du fermoir du bracelet.

Le mode d'exécution qui a été décrit ci-dessus met l'accent sur des faces latérales arrondies, imbriquées les unes dans les autres quand le bracelet est porté normalement. Il est bien clair cependant que ces faces latérales pourraient avoir d'autres formes ne verrouillant pas aussi intimement que montré les maillons les uns à la suite des autres. Ces faces pourraient par exemple être plates ou être composées de deux ou d'une pluralité de portions plates sans s'écarter pour autant de l'objet de l'invention, l'essentiel résidant dans le fait que ces faces soient conformées pour verrouiller les éléments décoratifs entre eux quand le bracelet est porté normalement et pour déverrouiller au moins un de ces éléments quand le bracelet est plié au-delà de l'angle prédéterminé a.

Suivant les matières utilisées pour les éléments composant le bracelet et les tolérances dimensionnelles adoptées pour les réaliser, on pourrait crain- dre que certains des éléments décoratifs ne s'échappent intempestivement des éléments de liaison qui les emprisonnent quand on enlève le bracelet du poignet. Pour éviter cela, on pourrait imaginer un système de crantage ou de serrage quelconque de l'élément décoratif sur l'élément de liaison qui exigerait un certain effort pour procéder à l'extraction de l'élément décoratif.

Très généralement le bracelet selon l'invention comporte une série d'éléments décoratifs associé à une âme intérieure pliable faite d'un seul tenant. Selon la forme d'exécution préférée décrite plus haut, cette âme intérieure est composée d'autant d'éléments de liaison qu'il y a d'éléments décoratifs, ces éléments de liaison étant attachés les uns à la suite des autres au moyen de charnières. Cependant l'invention n'est pas limitée à cette seule forme d'exécution.

L'âme intérieure pourrait être faite d'une seule bande allongée et flexible en acier ou en caoutchouc par exemple. De cette bande dépasseraient dans le sens de la largeur et à intervalles réguliers des coulisseaux 13. Dans ce cas c'est la flexibilité de la bande qui remplacerait les charnières à crochets décrites plus haut.

L'âme intérieure pourrait aussi être faite d'un seul tenant en caoutchouc à l'intérieur duquel seraient retenues prisonniers des plaques en acier disposées transversalement à l'âme et dépassant de celle-ci pour jouer le rôle des coulisseaux 13. Une plaque serait prévue par élément décoratif.

Les deux variantes envisagées ci-dessus pourraient convenir dans le cas où n'est envisagée que la modification esthétique du bracelet. Le raccourcissement pourrait cependant être facilement envisagé dans le cas où l'âme intérieure est en caoutchouc. Il suffirait alors de couper une section de l'âme, côté fermoir ou boîte, d'une longueur correspondante à un ou à plusieurs éléments décoratifs.

## Revendications

1. Bracelet articulé comportant une pluralité d'éléments décoratifs (1) disposés côte à côte selon un . axe longitudinal, une âme intérieure pliable (15), des moyens d'assemblage associant chaque élément décoratif à l'âme intérieure et comportant un ensemble (9) du type glissière n'autorisant un déplacement de l'élément décoratif par rapport à ladite âme intérieure que selon une direction longitudinale, ledit ensemble du type glissière comportant l'engagement de coulisseaux (13) portés par ladite âme intérieure pliable dans des coulisses (14) portés par lesdits éléments décoratifs, caractérisé par le fait que chaque élément décoratif (1') présente une face latérale (5) couvrant au moins partiellement la face latérale (6) d'un élément décoratif voisin (1") pour verrouiller entre eux lesdits éléments quand le bracelet est porté normalement, lesdites faces latérales (5, 6) étant conformées de telle manière qu'elles se découvrent l'une par rapport à l'autre quand le bracelet est plié au-delà d'un angle prédéterminé (a) permettant ainsi le déverouillage, puis l'extraction de n'importe quel élément décoratif situé à un endroit quelconque le long du bracelet par glissement dudit élément décoratif le long des coulisseaux (13) sur lesquels il est monté.

2. Bracelet articulé selon la revendication 1, caractérisé par le fait que l'élément décoratif (1) est réalisé en matériau dur et fragile, notamment en céramique polycristallin.

3. Bracelet articulé selon la revendication 1, caractérisé par le fait que l'âme intérieure pliable (15) comporte des éléments de liaison (7) en nombre égal au nombre des éléments décoratifs, lesdits éléments de liaison étant articulés les uns à la suite des autres au moyen de charnières (8) susceptibles d'être décrochées, l'élément décoratif et l'élément de liaison correspondant étant pourvus desdits moyens d'assemblage, ledit déverrouillage autorisant l'extraction d'un élément décoratif du bracelet par glissement dudit élément décoratif le long de l'élément de liaison correspondant, puis le décrochage dudit élément de liaison.

4. Bracelet articulé selon la revendication 3, caractérisé par le fait que les éléments décoratifs (1) ont la forme d'étriers disposés transversalement par rapport à l'axe longitudinal du bracelet et que lesdites faces latérales de chacun desdits éléments décoratifs comportent des portions cylindriques concaves (6) et convexes (5) de rayons de courbure (r) sensiblement identiques, l'axe (x) selon lequel est articulé un élément de liaison par rapport à un élément de liaison voisin étant positionné pour coïncider sensiblement avec l'axe de la portion cylindrique concave d'un élément décoratif, ledit rayon de courbure et l'épaisseur totale (h) dudit élément décoratif étant dimensionnés l'un par rapport à l'autre de façon à permettre le pliage du bracelet au-delà dudit angle prédéterminé (a).

5. Bracelet articulé selon la revendication 4, caractérisé par le fait que chaque élément de liaison (7) se présente sous la forme d'une plaque sensiblement rectangulaire terminée par au moins un crochet (11) disposé sur l'un de ses grands côtés et par au moins une ouverture (12) disposée sur le grand côté opposé, ladite ouverture étant adaptée pour recevoir le crochet de l'élément de liaison suivant, les petits côtés de ladite plaque présentant chacun un coulisseau (13) adapté pour être engagé dans une coulisse borgne (14) pratiquée dans chacun des branches (2, 3) de l'étrier.

6. Bracelet articulé selon la revendication 5, caractérisé par le fait que la plaque comporte un crochet (11) plié fait d'une pièce avec elle et s'étendant sur plus de la moitié de la longueur du grand côté de ladite plaque, une ouverture (12) étampée et allongée, disposée sur le grand côté opposé et deux coulisseaux (13) découpés dans le prolongement du plan de ladite plaque.

7. Bracelet articulé selon la revendication 6, caractérisé par le fait que l'axe d'articulation (x) d'une plaque sur l'autre est située dans un plan différent que le plan de la plaque proprement dite.

8. Bracelet articulé selon la revendication 6, caractérisé par le fait que l'axe d'articulation (x) d'une plaque sur l'autre est situé dans le même plan que le plan de la plaque proprement dite.

## Patentansprüche

1. Gliederarmband mit mehreren dekorativen Elementen (1), die nebeneinander in Richtung einer Längsachse angeordnet sind, mit einem biegsamen Innenkern (15), mit Verbindungsmitteln, die jedes dekorative Element mit dem Innenkern verbinden, und mit einer Gleitanordnung (9), die eine Verschiebung des dekorativen Elementes gegenüber dem Innenkern lediglich in Längsrichtung erlaubt, wobei diese Gleitanordnung den Eingriff von Gleitsteinen (13), die vom biegsamen Innenkern getragen werden, in Führungen (14) umfaßt, die von den dekorativen Elementen getragen werden, dadurch gekennzeichnet, daß jedes dekorative Element (1') eine Seitenfläche (5) aufweist, die wenigstens teilweise die Seitenfläche (6) des benachbarten dekorativen Elementes (1") zur Verriegelung zwischen diesen beiden Elementen abdeckt, wenn das Band normal getragen wird, daß die Seitenflächen (5, 6) so geformt sind, daß sie einander freigeben, wenn das Armband über einen vorgegebenen Winkel (a) hinaus geknickt wird, so daß so eine Entriegelung und dann ein Abziehen irgendeines an irgendeiner Stelle entlang des Armbandes gelegenen dekorativen Elementes durch Gleiten dieses dekorativen Elementes entlang der Gleitsteine (13), auf denen es montiert ist, möglich ist.

2. Gliederarmband nach Anspruch 1, dadurch gekennzeichnet, daß das dekorative Element (1) aus einem harten und brüchigen Werkstoff, insbesondere aus polykristalliner Keramik hergestellt ist.

3. Gliederarmband nach Anspruch 1, dadurch gekennzeichnet, daß der biegsame Innenkern (15) Verbindungselemente (7) aufweist, deren Zahl der Zahl der dekorativen Elemente entspricht, wobei die Verbindungselemente mit Hilfe von Scharnieren (8), die ausgehakt werden können, miteinander verbunden sind, daß das dekorative Element und das entsprechende Verbindungselement die genannten Verbindungsmittel aufweisen und daß die genannte Entriegelung das Abziehen eines dekorativen Elementes des Armbandes durch Gleiten des dekorativen Elementes entlang dem entsprechenden Verbindungselement und dann das Aushaken dieses Verbindungselementes ermöglicht.

4. Gliederband nach Anspruch 3, dadurch gekennzeichnet, daß die dekorativen Elemente (1) die Form von Bügeln haben, die quer zur Längsachse des Armbandes ausgerichtet sind, daß die Seitenflächen jedes dekorativen Elementes konkave (6) und konvexe (5) zylindrische Abschnitte mit im wesentlichen gleichen Krümmungsradien (r) aufweisen, daß die Achse (x), um die ein Verbindungselement gegenüber einem benachbarten Verbindungselement gelenkig ist, im wesentlichen mit der Achse des konkav zylindrischen Abschnittes eines dekorativen Elementes zusammenfällt, und daß der Krümmungsradius und die Gesamtdicke (h) des dekorativen Elementes aufeinander derart abgestimmt dimensioniert sind, daß das Knicken des Armbandes über den vorbestimmten Winkel (a) hinaus erlaubt ist

5. Gliederband nach Anspruch 4, dadurch gekennzeichnet, daß jedes Verbindungselement (7) als im wesentlichen rechteckige Platte ausgebildet ist, die mit wenigstens einem Haken (11), der auf einer seiner langen Seiten angeordnet ist, und mit wenigstens einer Öffnung (12), die auf der gegenüberliegenden langen Seite angeordnet ist, endet, daß die Öffnung den Haken des folgenden Verbindungselementes aufnehmen kann, daß die kurzen Seiten der Platte jeweils einen Gleitstein (13) aufweisen, der in eine vertiefte Führung (14), die in beiden Schenkeln (2, 3) des Bügels eingearbeitet ist, eingreifen kann.

6. Gliederband nach Anspruch 5, dadurch gekennzeichnet, daß die Platte einen gebogenen Haken (11), der mit ihr einstückig ausgebildet ist und der sich über mehr als die Hälfte der Länge der langen Seite der Platte erstreckt, eine gestanzte und längliche Öffnung (12), die auf der gegenüberliegenden Langseite angeordnet ist, und zwei Gleitsteine (13) aufweist, die in der Verlängerung der Ebene der Platte freigeschnitten sind.

7. Gliederband nach Anspruch 6, dadurch gekennzeichnet, daß die Gelenkachse (x) einer Platte zur nächsten in einer Ebene angeordnet ist, die von der Ebene der eigentlichen Platte verschieden ist.

8. Gelenkband nach Anspruch 6, dadurch gekennzeichnet, daß die. Gelenkachse (x) einer Platte an der anderen in der gleichen Ebene wie die Ebene der eigentlichen Platte angeordnet ist.

## Claims

1. Articulated wristlet having a plurality of decorative elements (1) arranged side by side along a longitudinal axis, a flexible inner core (15), assembly means fixing each decorative element to the inner core and comprising a plurality of sliding type fittings (9) in a manner such that movement of the decorative element in regard to said inner core is only permitted in a longitudinal direction, said assembly means including the engagement of guide members (13) carried by said inner core in channels (14) carried by said decorative elements, characterized by the fact that each decorative element (1') provides a lateral face (5) covering at least partially the lateral face (6) of an adjacent decorative element (1") in order to lock said elements between them when the wristlet is wom normally, said lateral faces (5, 6) being shaped in such a manner such they uncover one another when the wristlet is folded beyond a predetermined angle (a), thus permitting the releasing and the removal of any one decorative element located anywhere along the wristlet by sliding said decorative element along the guide member (13) on which it is mounted.

2. Articulated wristlet according to claim 1, characterized by the fact that the decorative element (1) is made of a hard and brittle material, more particularly of a polycristalline ceramic.

3. Articulated wristlet according to claim 1, characterized by the fact that the flexible inner core (15) has a plurality of linking elements (7) in the same number as the number of decorative elements, said linking elements being articulated to one another by means of hinges (8) capable of being unhooked, the decorative element and the corresponding elements being provided with said assembly means, said releasing permitting the removal of a decorative element from the wristlet by sliding said decorative element along the corresponding linking element, followed by the unhooking of said linking element.

4. Articulated wristlet according to claim 3, characterized by the fact that the decorative elements (1) have the shape of stirrups disposed transversely in relation to the longitudinal axis of the wristlet and that said lateral faces of each of said decorative elements have concave (6) and convex (5) cylindrical portions of substantially identical radii of curvature (r), the axis (x) along which a linking element is articulated in relation to an adjacent linking element being positioned so as to substantially coincide with the axis of the concave cylindrical portion of a decorative element, said radius of curvature and the total thickness (h) of said decorative element being dimensioned in relation to one another in such a manner as to permit the folding of the wristlet beyond said predetermined angle (a).

5. Articulated wristlet according to claim 4, characterized by the fact that each linking element (7) has the shape of a substantially rectangular plate terminated by at least one hook (11) situated on one of its long sides and by at least one opening (12) situated on the opposite long side, said opening being adapted to receive the hook of the next linking element, the shorter sides of said plate each comprising a guide member (13) adapted to engage in a blind channel (14) provided in each of the branches (2, 3) of the stirrup.

6. Articulated wristlet according to claim 5, characterized by the face that the plate has a bent hook (11) made in one piece therewith and extending along more than half of the length of the longer side of said plate, a stamped and elongated opening (12) situated on the opposite longer side and two guide members (13) cut in the extension of the plane of said plate.

7. Articulated wristlet according to claim 6, characterized by the fact that the axis of articulation (x) of one plate with respect to the other is disposed in a plane different from the plane of the plate per se.

8. Articulated wristlet according to claim 6, characterized by the fact that the axis of articulation (x) of one plate on the other is disposed in the same plane as the plane of the plate per se.
